# FASCICULE DE BREVET EUROPEEN

(11) **EP 2 434 518 B1**
(45) Date de publication et mention de la délivrance du brevet: **17.04.2013**
(21) Numéro de dépôt: 10306044.8
(22) Date de dépôt: 28.09.2010
(51) Int. Cl.: H01H 50/32

(54) **Perfectionnement d'un bouton de contacteur.**
Verbesserter Betätigungsknopf eines Schutzschalters
Improvement of a contactor button.

(43) Date de publication de la demande: 28.03.2012
(73) Titulaire: Hager-Electro SAS, 67210 Obernai (FR)
(72) Inventeur: Guibaud, Jonathan, 67210, OBERNAI (FR); Puh, Nikola, 67120, DUTTLENHEIM (FR); Diebold, Francis, 67210, BERNARDSWILLER (FR); Dormoy, Jérôme, 67130 Blancherupt (FR)
(74) Mandataire: Littolff, Denis

(56) Documents cités:
- EP-A1- 0 645 792
- FR-A1- 2 686 189
- FR-A1- 2 735 612

## Description

La présente invention concerne un perfectionnement aux appareils électromagnétiques de type contacteur Jour/Nuit, ce type d'appareil comprenant, à l'intérieur d'un boîtier :
- un circuit magnétique à électro-aimant fixe et armature mobile ;
- au moins un circuit auxiliaire de commande destiné à alimenter ce circuit magnétique et établi entre des bornes auxiliaires ;
- au moins un circuit de puissance établi entre deux bornes principales et sur lequel sont intercalés au moins un organe de contact fixe et un organe de contact mobile porté par au moins un porte-contacts et coopérant avec l'organe de contact fixe.

Le porte-contacts se déplace sous l'effet de l'actionnement de l'armature mobile du circuit magnétique, lorsque l'électro-aimant est mis sous tension par l'intermédiaire du circuit auxiliaire. Un ressort de rappel est enfin prévu pour assurer le retour du porte-contacts lorsque l'électro-aimant n'est plus sous tension.

L'invention concerne aussi bien les contacteurs de type normalement ouvert que les contacteurs de type normalement fermé. Pour plus de lisibilité dans la suite de la description, le cas du contacteur de type normalement ouvert sera développé à titre principal.

Traditionnellement, l'installation d'un tel contacteur Jour/Nuit est utilisée pour la commande d'appareils électriques, du type chauffe-eau électrique, lave-vaisselle, etc. fonctionnant pendant les heures creuses du fournisseur d'énergie, donc à des tarifs préférentiels.

Concrètement, lors des heures creuses, ledit fournisseur envoie un signal au compteur, ce dernier ferme alors les bornes auxiliaires de manière à alimenter le circuit magnétique qui entraîne à son tour la fermeture des contacts du circuit de puissance, permettant de commander par exemple le chauffe-eau.

Lors des heures pleines, le contact de commande du compteur est ouvert, le circuit auxiliaire de commande du contacteur Jour/Nuit n'est pas alimenté et les contacts de puissance sont ouverts.

Ces contacteurs Jour/Nuit sont en général équipés d'un bouton permettant d'intervenir manuellement sur leur fonctionnement, et qui est l'objet de la présente invention.

Ce bouton coulisse entre trois positions stables de fonctionnement, qui correspondent à :
- un fonctionnement en automatique où l'appareil électromagnétique est commandé par le circuit magnétique ;
- un fonctionnement en arrêt shuntant le circuit magnétique ;
- un fonctionnement forcé de fermeture ou d'ouverture des contacts par entraînement du porte-contacts mobiles vers ou à distance de contacts fixes et maintien en cette position par des moyens d'accrochage mécanique entre le bouton et chaque porte-contacts, des moyens de rappel du bouton étant prévus entre cette dernière position et la position de fonctionnement automatique.

Lorsque le contacteur est en position marche forcée, le porte-contacts est maintenu dans une position stable au moyen d'un système mécanique de type came mobile ou encore par des crochets escamotables. Or, les contacteurs sont montés dans un tableau électrique dont on sait qu'ils sont soumis à des vibrations et chocs engendrés par le fonctionnement des différents produits présents dans le tableau, comme les transformateurs ou les disjoncteurs. Ces vibrations peuvent rompre l'équilibre de la liaison mécanique maintenant le contacteur en position marche forcée, le conduisant à revenir inopinément en position automatique. Ce retour anormal doit évidemment être évité, autant parce qu'il caractérise un dysfonctionnement du produit que pour des raisons de sécurité.

Par ailleurs, les moyens élastiques de rappel sont agencés pour ramener le bouton de sa position marche forcée à sa position automatique lorsque des moyens mécaniques de retenue du bouton en position marche forcée sont mis hors d'action par le déplacement de l'armature mobile résultant de la mise sous tension de l'électro-aimant suite au signal émis par le fournisseur d'énergie.

Ce retour en position de fonctionnement automatique est généralement réalisé au moyen d'un ressort. Or, l'utilisation d'un tel ressort implique une pièce supplémentaire dans le contacteur, induisant du temps supplémentaire lors du montage, ainsi que des risques de mauvais positionnement voire d'oubli du composant lors du montage, le fonctionnement correct du contacteur n'étant dès lors plus garanti.

Le document EP 0 645 792 A1 décrit un appareil selon le préambule de la revendication 1.

La présente invention se propose de remédier à ces différents inconvénients.

La solution préconisée dans le cadre de l'invention définie par la revendication 1 se caractérise à titre essentiel en ce que le bouton comporte des moyens antivibratoires coopérant avec le porte-contacts en position de fonctionnement forcé. Ces moyens antivibratoires consistent en au moins une lame flexible antivibratoire par porte-contacts mobiles.

Cette lame antivibratoire est orientée inclinée par rapport à la direction du déplacement du bouton, et positionnée pour exercer en phase d'accroche mécanique une contrainte sur une face du porte-contacts dont la composante orientée perpendiculairement à la direction de déplacement du bouton presse ledit porte-contacts contre le bouton. Le porte-contacts est ainsi bloqué en translation dans la direction de déplacement du bouton par l'accroche mécanique, et bloqué en translation dans la direction perpendiculaire au déplacement du bouton par la lame antivibratoire. Ce renforcement de l'accroche mécanique permet de maintenir le porte-contacts et le bouton dans une position stable en fonctionnement marche forcée.

La lame antivibratoire est de préférence d'une seule pièce avec le bouton.

A titre secondaire, l'invention se caractérise en ce que lesdits moyens de rappel entre la position marche forcée et la position automatique appartiennent au bouton.

Plus précisément, les moyens de rappel consistent en une lame flexible dépassant du bouton, et dont une extrémité libre est prévue pour entrer en contact avec une butée solidaire d'une partie fixe de l'appareil en phase d'accrochage mécanique du bouton avec le porte-contacts mobiles.

L'un des principes de l'invention est donc de remplacer le ressort de rappel par une lame faisant partie du bouton et capable d'assurer la fonction de rappel. La difficulté de cette solution réside tout d'abord dans l'intégration d'une lame capable de développer un effort suffisant pour assurer la fonction de rappel, et ensuite dans la conception d'une lame présentant suffisamment de robustesse dans un matériau non pas métallique mais plastique, tout comme le bouton.

Pour cela, la forme et la longueur de la lame flexible de rappel sont définies de manière à ce que la lame puisse subir une déformation importante dans un encombrement réduit sans franchir les limites élastiques du matériau.

L'idée est de faire subir une déformation en deux temps à la lame flexible de rappel de manière à optimiser sa déformation dans un minimum d'espace. Pour ce faire, la lame flexible de rappel présente une géométrie à au moins deux tronçons permettant une double déformation.

Concrètement, pour un contacteur un module, c'est-à-dire ayant une largeur standard de 17,8 mm, la lame flexible comporte un premier tronçon d'allure parallèle à la direction de déplacement du bouton, reliée à ce dernier par un tronçon de liaison, et un second tronçon d'allure perpendiculaire à ladite direction, comportant l'extrémité libre de la lame flexible de rappel.

Les déformations s'opèrent dans des directions différentes, et sont localisées à des emplacements différents sur la lame, ce qui permet d'augmenter astucieusement la déformation totale dans un minimum d'espace en répartissant judicieusement les concentrations de contraintes sur la lame de rappel.

Selon une configuration possible, le bouton est doté d'au moins une butée coopérant avec un tronçon de la lame flexible de rappel. La distance choisie entre la lame et la butée a été calculée pour que la lame, lorsqu'elle est déformée et en butée, n'entre pas dans le domaine plastique.

Pour un contacteur deux modules, c'est-à-dire ayant une largeur standard de 35,6mm, la lame flexible de rappel est configurée en Y, chaque branche de la fourche coopérant avec une butée solidaire d'une partie fixe de l'appareil en phase d'accrochage mécanique du bouton avec le porte-contacts mobiles, le tronc étant rattaché au bouton.

Dans tous les cas de contacteur (un, deux ou trois modules), les différents tronçons de la lame flexible de rappel ont une section sensiblement constante.

De préférence, la lame flexible de rappel est également d'une seule pièce avec le bouton.

De préférence encore, le bouton équipé de la lame flexible de rappel et de la lame antivibratoire est réalisé en une seule pièce moulée en plastique. Par rapport à l'art antérieur, le moule est simplement modifié de manière à correspondre au bouton de l'invention. La pièce ainsi moulée ne représente pas un surcoût. Le fait de s'affranchir de plusieurs composants tels qu'un ressort ou un système de came représente au contraire un gain économique certain.

Il est également possible de mouler le bouton séparément des deux lames, ces dernières pouvant être alors encastrées dans des emplacements prévus à cet effet dans le bouton.

L'invention va à présent être décrite plus en détails, en référence aux figures annexées, pour lesquelles :
- la figure 1 présente une vue générale du bouton selon une configuration possible ;
- la figure 2 représente une lame antivibratoire au repos lorsque le bouton, selon la configuration de la figure 1, est en position automatique dans le contacteur ;
- la figure 3 montre la lame antivibratoire plaquant un porte-contacts contre le bouton, selon la configuration de la figure 1, lors d'un fonctionnement forcé ;
- la figure 4 représente une lame de rappel au repos lorsque le bouton, selon la configuration de la figure 1, est en position automatique dans le contacteur ;
- la figure 5 illustre la déformation de la lame de rappel lorsque le bouton, selon la configuration de la figure 1, est en position marche forcée dans le contacteur ;
- la figure 6 illustre une lame de rappel au repos intégrée à un bouton, selon une autre configuration ;
- la figure 7 représente la lame de rappel déformée lorsque le bouton, selon la configuration de la figure 6, est en position marche forcée.

La figure 1 représente le bouton (1) du contacteur selon l'invention, pour une configuration un module.

Ce bouton (1) est composé :
- d'une base (14) d'allure plane, présentant une face supérieure (15) et une face inférieure (16) ;
- d'une manette d'actionnement (13) ;
- d'une lame flexible de rappel (3) ;
- de deux ailettes (17) en V servant à réaliser une accroche mécanique avec un porte-contacts (2) (non représenté sur cette figure 1)
- d'une lame flexible antivibratoire (11) ;
- d'une butée (10) coopérant avec la lame de rappel ;
- d'éléments de protection (9, 12) des lames (3, 11).

La manette d'actionnement (13) dépasse de ladite face supérieure (15) de la base (14) du bouton (1), tandis que les autres éléments précités (3, 17, 11, 9, 10, 12) dépassent de la face inférieure (16) de la base (14) du bouton (1), au niveau des bords latéraux.

Plus précisément, la lame antivibratoire (11) est localisée sous un bord latéral de la base (14) du bouton (1), et est protégée par un élément (12) pour éviter sa détérioration lors du stockage du bouton (1).

La lame de rappel (3) quant à elle est alignée sous le bord latéral opposé du bouton (1), et la butée (10) se situe de manière à croiser le trajet de la lame de rappel (3) sous le même bord latéral. L'élément (9) est également localisé de ce côté et son rôle consiste à protéger la lame de rappel (3) lors du stockage du bouton (1), avant le montage du contacteur.

Chaque bord latéral accueille une des deux ailettes (17) positionnées de manière symétrique sous le bouton (1) par rapport à l'axe médian longitudinal de la base (14) dudit bouton (1).

La figure 2 représente le bouton (1) mis en place au sein du contacteur, en position marche automatique. Le bouton (1) est mobile en translation selon la direction (D) telle que représentée sur la figure.

Cette figure représente le côté latéral du bouton (1) où se situe la lame antivibratoire (11). Cette dernière est au repos, le bouton (1) étant en position automatique.

Selon l'invention, cette lame flexible antivibratoire (11) est reliée à la face inférieure (16) de la base (14) du bouton (1) par l'intermédiaire d'une patte (20) d'allure perpendiculaire à la direction de déplacement du bouton (1).

La lame antivibratoire (11) est orientée inclinée par rapport à la direction de déplacement du bouton (1) et fait face au porte-contacts (2) mobile.

La figure 3 représente le bouton (1) en position marche forcée. Dans ce mode de fonctionnement, le contact doit être établi entre les contacts fixes et les contacts mobiles, sans l'activation du circuit magnétique. Pour ce faire, le déplacement (D) du bouton (1) lors de la transition de la position automatique vers la position marche forcée entraîne le déplacement du porte-contacts (2) dans une direction perpendiculaire à celle du bouton (1) jusqu'à une position stable où les contacts mobiles et fixes sont fermés. Plus précisément, lors de la transition, une paroi inclinée (23) de chaque ailette (17) du bouton (1) vient en contact avec une paroi inclinée (24) de la partie supérieure du porte-contacts (2). Ces deux parois (23, 24) sont inclinées dans la même direction et coulissent l'une par rapport à l'autre en un mouvement classique de transformation de direction de déplacement, jusqu'à ce que la pointe (18) de chaque ailette (17) atteigne la face supérieure du porte-contacts (2). Le porte-contacts (2) est alors maintenu dans cette position par des moyens d'accrochage mécanique entre le bouton (1) et le porte-contacts (2).

La face supérieure du porte-contacts (2) présente une partie plane (21) et un léger décrochement (22) perpendiculaire à ladite partie plane (21). L'accrochage mécanique est réalisé lorsque la pointe (18) de chaque ailette (17) du bouton (1) vient se positionner au delà dudit décrochement (22). Cette accroche limite ainsi tout déplacement du porte-contacts (2) dans la direction de déplacement (D) du bouton (1). Le contact entre l'ailette (17) et le porte-contacts (2) permet également d'empêcher tout déplacement de ce dernier (2) dans une direction perpendiculaire au déplacement (D) du bouton (1), dans le sens dirigé vers le bouton (1).

L'idée de l'invention est également de limiter voire supprimer le déplacement du porte-contacts (2) dans cette même direction perpendiculaire au déplacement (D) du bouton (1), mais cette fois dans le sens éloignant le porte-contacts (2) du bouton (1), au moyen de la lame antivibratoire (11). Cette dernière est positionnée pour exercer en phase d'accroche mécanique une contrainte sur une face du porte-contacts (2). Concrètement, l'extrémité libre de ladite lame antivibratoire (11) est positionnée sous un nez (25) du porte-contacts (2) et exerce une force apte à plaquer la face supérieure du porte-contacts (2) contre les ailettes (17) du bouton (1). Cette lame antivibratoire (11) rajoute ainsi une composante orientée perpendiculairement à la direction de déplacement (D) du bouton (1), permettant le maintien du système en position marche forcée.

La lame antivibratoire (11) est également conçue pour fléchir et autoriser le déplacement du porte-contacts (2) lors de la réalimentation de la bobine du contacteur, permettant le retour du bouton (1) en position automatique.

La figure 4 représente le côté opposé du bouton (1) où se situe la lame flexible de rappel (3). Le bouton (1) est intégré dans le contacteur, ce dernier étant en fonctionnement automatique.

Dans cette position marche automatique du bouton (1), la lame flexible de rappel (3) n'est pas sollicitée.

Concrètement, la lame flexible de rappel (3) a une forme de L renversé composé d'un premier tronçon, soit d'une branche courte (7) d'allure parallèle à la direction (D) de déplacement du bouton (1), et d'un second tronçon, soit d'une branche longue (6) d'allure perpendiculaire à ladite direction (D), comportant l'extrémité libre (4) de la lame flexible de rappel (3). La branche courte (7) est reliée au bouton (1) par un tronçon de liaison (8).

L'extrémité libre (4) de la lame de rappel (3) coopère avec une butée (5) solidaire d'une partie fixe du contacteur lors du passage de la position automatique à la position marche forcée.

La figure 5 représente le bouton (1) positionné au sein du contacteur, en position marche forcée. Dans cette dernière position, la lame flexible de rappel (3) est déformée.

Selon l'invention, lors du passage de la position automatique à la position marche forcée, la branche courte (7) de la lame de rappel (3) subit une déflexion en direction de la face inférieure (16) de la base (14) du bouton (1) jusqu'à ce que l'assise (19) de l'angle du L vienne en contact avec la butée (10) dont la hauteur est relativement minime, et la branche longue (6) de la lame de rappel (3) subit une déflexion augmentant l'angle entre les deux branches (6, 7). La figure 5 montre la déformation de ces deux branches (6, 7) lorsque le bouton (1) est en position marche forcée. Dans cette position, la déformation est limitée, et aucune des deux branches (7, 6) n'entre dans le domaine plastique.

Dans le cas d'un contacteur un module, une lame de rappel (3) telle que représentée en figures 1, 2 et 3, décentrée par rapport à l'axe transversal du bouton (1), joue son rôle de rappel de la position marche forcée à la position automatique malgré sa tendance à faire pivoter le bouton (1).

Dans le cas d'un contacteur deux modules, donc plus large, il est nécessaire de centrer les efforts. La lame de rappel prendra donc une autre forme géométrique capable de centrer les efforts par rapport à l'axe transversal (X) du bouton (1), comme cela est montré en figures 6 et 7.

A cet effet, la lame de rappel (26) a une forme de Y, chaque branche (28, 29) de la fourche coopérant avec une butée (30, 31) solidaire d'une partie fixe de l'appareil, le tronc (27) étant rattaché à la face inférieure (16) du bouton (1).

Afin de centrer les efforts, la lame de rappel (26) est positionnée de manière à ce que l'axe transversal (X) du bouton (1) corresponde à l'axe de symétrie de la lame (26). Son tronc (27) est alors rattaché au bouton (1) non plus sur un côté latéral mais au centre d'un côté perpendiculaire à la direction de déplacement (D) du bouton (1).

Sur la figure 6, le bouton (1) est en position automatique et la lame de rappel (26) est au repos.

Sur la figure 7, le bouton est en position marche forcée, et la lame de rappel (26) est sollicitée. Ses deux branches (28, 29), en contact avec les deux butées (31, 30), sont déformées de manière à diminuer l'angle de la fourche.

Sur toutes ces figures, les lames (11, 3, 26), la butée (10) et les éléments (12, 20, 9) ne forment qu'une seule pièce moulée avec le bouton (1).

L'invention précédente a été décrite au moyen d'un exemple préférentiel, qui ne peut toutefois être considéré comme limitatif. Les variantes et les modifications de forme qui entrent dans le contenu englobé par les revendications annexées font partie de l'invention.

## Revendications

1. Appareil électromagnétique de type contacteur Jour/Nuit avec un système de commande manuel comportant un bouton (1) coopérant avec au moins un porte-contacts (2) mobiles entraîné par l'activation d'un circuit magnétique ou par des moyens de rappel du ou des porte-contacts (2), ledit bouton (1) étant apte à coulisser entre trois positions stables correspondant respectivement à :
- un fonctionnement en automatique où l'appareil électromagnétique est commandé par le circuit magnétique ;
- un fonctionnement en arrêt shuntant le circuit magnétique ;
- un fonctionnement forcé de fermeture ou d'ouverture des contacts par entraînement du porte-contacts (2) mobiles vers ou à distance de contacts fixes et maintien en cette position par des moyens d'accrochage mécanique entre le bouton (1) et chaque porte-contacts (2), des moyens de rappel du bouton (1) étant prévus entre cette dernière position et la position de fonctionnement automatique,
**caractérisé en ce que** le bouton (1) comporte des moyens antivibratoires (11) coopérant avec le porte-contacts (2) en position de fonctionnement forcé, lesdits moyens antivibratoires consistant en au moins une lame flexible antivibratoire (11) par porte-contacts (2) mobiles, orientée inclinée par rapport à la direction (D) du déplacement du bouton (1) et positionnée pour exercer en phase d'accroche mécanique une contrainte sur une face du porte-contacts (2) dont la composante orientée perpendiculairement à la direction de déplacement du bouton (1) presse ledit porte-contacts (2) contre le bouton (1),

2. Appareil électromagnétique de type contacteur Jour/Nuit avec un système de commande manuel selon la revendication précédente, **caractérisé en ce que** la lame antivibratoire (11) est d'une seule pièce avec le bouton (1).

3. Appareil électromagnétique de type contacteur Jour/Nuit avec un système de commande manuel selon la revendication 1, **caractérisé en ce que** lesdits moyens de rappel entre la position forcée et la position automatique appartiennent au bouton (1).

4. Appareil électromagnétique de type contacteur Jour/Nuit avec un système de commande manuel selon la revendication précédente, **caractérisé en ce que** les moyens de rappel consistent en une lame flexible (3) dépassant du bouton (1), et dont une extrémité libre (4) est prévue pour entrer en contact avec une butée (5) solidaire d'une partie fixe de l'appareil en phase d'accrochage mécanique du bouton (1) avec le porte-contacts (2) mobile.

5. Appareil électromagnétique de type contacteur Jour/Nuit avec un système de commande manuel selon la revendication précédente, **caractérisé en ce que** la lame flexible de rappel (3) présente une géométrie à au moins deux tronçons (7, 6) permettant une double déformation.

6. Appareil électromagnétique de type contacteur Jour/Nuit avec un système de commande manuel selon la revendication précédente, **caractérisé en ce que** la lame flexible (3) comporte un premier tronçon (7) d'allure parallèle à la direction (D) de déplacement du bouton (1), reliée à ce dernier par un tronçon de liaison (8), et un second tronçon d'allure perpendiculaire (6) à ladite direction (D), comportant l'extrémité libre (4) de la lame flexible de rappel (3).

7. Appareil électromagnétique de type contacteur Jour/Nuit avec un système de commande manuel selon la revendication précédente, **caractérisé en ce que** le bouton (1) est doté d'au moins une butée (10) coopérant avec un tronçon de la lame flexible de rappel (3).

8. Appareil électromagnétique de type contacteur Jour/Nuit avec un système de commande manuel selon l'une des revendications 4 et 5, **caractérisé en ce que** la lame flexible de rappel (3) est configurée en Y, chaque branche (28, 29) de la fourche coopérant avec une butée (30, 31) solidaire d'une partie fixe de l'appareil en phase d'accrochage mécanique du bouton (1) avec le porte-contacts (2) mobile, le tronc (27) étant rattaché au bouton (1).

9. Appareil électromagnétique de type contacteur Jour/Nuit avec un système de commande manuel selon l'une des revendications 5 à 8, **caractérisé en ce que** les différents tronçons de la lame flexible de rappel (3) ont une section sensiblement constante.

10. Appareil électromagnétique de type contacteur Jour/Nuit avec un système de commande manuel selon l'une des revendications 4 à 9, **caractérisé en ce que** la lame flexible de rappel (3) est d'une seule pièce avec le bouton (1),

11. Appareil électromagnétique de type contacteur Jour/Nuit avec un système de commande manuel selon la revendication précédente, **caractérisé en ce que** le bouton (1) équipé de la lame flexible de rappel (3) et de la lame antivibratoire (11) est une pièce moulée en plastique.

## Claims

1. Electromagnetic Day/Night switching device with a manual control system having a button (1) working in conjunction with at least one mobile contact support (2) driven by the activation of a magnetic circuit or by resetting means of the contact support(s) (2), the said button (1) being able to slide between three fixed positions corresponding respectively to:
- an automatic mode where the electromagnetic device is controlled by the magnetic circuit;
- a stop mode bypassing the magnetic circuit;
- a forced mode closing or opening the contacts when the mobile contact supports (2) are driven towards or away from the fixed contacts and maintained in this position by means of a mechanical hook between the button (1) and each of the contact supports (2), means of resetting the button (1) being foreseen between this last position and the automatic mode position,
**characterized in that** the button (1) contains an anti-vibration means (11) working in conjunction with the contact supports (2) in the forced mode position, the said anti-vibration means consisting of at least one flexible anti-vibration blade (11) for each mobile contact support (2), tilted in relation to the direction (D) of movement of the button (1) and positioned to exert a force on the face of the contact support (2) in the mechanical hooking phase of which the component orientated perpendicular to the direction of the movement of the button (1) presses the said contact support (2) against the button (1).

2. Electromagnetic Day/Night switching device with a manual control system according to the preceding claim, **characterized in that** the anti-vibration blade (11) is part of the button (1).

3. Electromagnetic Day/Night switching device with a manual control system according to claim 1, **characterized in that** the said means of resetting between the forced position and the automatic position are part of the button (1).

4. Electromagnetic Day/Night switching device with a manual control system according to the preceding claim, **characterized in that** the means of resetting consists of a flexible blade (3) extending from the button (1), and of which a free end (4) is foreseen to come into contact with a stop (5) integrated in a fixed part of the device in the mechanical hooking phase of the button (1) with the mobile contact support (2).

5. Electromagnetic Day/Night switching device with a manual control system according to the preceding claim, **characterized in that** the flexible reset blade (3) has at least two sections (7, 6) allowing a double deformation.

6. Electromagnetic Day/Night switching device with a manual control system according to the preceding claim, **characterized in that** the flexible blade (3) includes a first section (7) running parallel to the direction (D) of movement of the button (1), linked to the latter by a connecting section (8), and a second section running perpendicular (6) to the said direction (D), carrying the free end (4) of the flexible reset blade (3).

7. Electromagnetic Day/Night switching device with a manual control system according to the preceding claim, **characterized in that** the button (1) has at least one stop (10) working in conjunction with one section of the flexible reset blade (3).

8. Electromagnetic Day/Night switching device with a manual control system according to one of claims 4 and 5, **characterized in that** the flexible reset blade (3) is configured in a Y, each branch (28, 29) of the fork working in conjunction with a stop (30, 31) attached to a fixed part of the device in the mechanical hooking phase of the button (1) with the mobile contact support (2), the body (27) being attached to the button (1).

9. Electromagnetic Day/Night switching device with a manual control system according to one of claims 5 to 8, **characterized in that** the different sections of the flexible reset blade (3) have a cross-section more or less constant.

10. Electromagnetic Day/Night switching device with a manual control system according to one of claims 4 to 9, **characterized in that** the flexible reset blade (3) is part of the button (1).

11. Electromagnetic Day/Night switching device with a manual control system according to the preceding claim, **characterized in that** the button (1) equipped with the flexible reset blade (3) and the anti-vibration blade (11) is a moulded plastic component.

## Patentansprüche

1. Elektromagnetisches Gerät vom Typ Tag-/Nacht-Schütz mit einem System zur manuellen Steuerung, umfassend einen Knopf (1), der mit mindestens einem mobilen Kontaktträger (2) zusammenarbeitet, der von der Aktivierung eines magnetischen Kreises oder von Rückstellmitteln des oder der Kontaktträger (2) angetrieben wird, wobei der Knopf (1) dazu ausgelegt ist, zwischen drei stabilen Positionen zu gleiten, die jeweils Folgendem entsprechen:
- einer automatischen Funktion, in der das elektromagnetische Gerät vom magnetischen Kreis gesteuert wird;
- einer Haltefunktion, die den magnetischen Kreis im Nebenschluss schaltet;
- eine erzwungene Funktion des Verschlusses oder der Öffnung der Kontakte durch den Antrieb des mobilen Kontaktträgers (2) hin zu oder in einen Abstand von festen Kontakten und Beibehaltung in dieser Position durch mechanische Verankerungsmittel zwischen dem Knopf (1) und jedem Kontaktträger (2), wobei Rückstellmittel des Knopfes (1) zwischen dieser letzteren Position und der Position der automatischen Funktion vorgesehen sind,
**dadurch gekennzeichnet, dass** der Knopf (1) Schwingungsschutzmittel (11) umfasst, die mit dem Kontaktträger (2) in der Position der erzwungenen Funktion zusammenarbeiten, wobei die Schwingungsschutzmittel aus mindestens einem flexiblen Schwingungsschutzblatt (11) pro mobilem Kontaktträger (2) besteht, geneigt mit Bezug auf die Richtung (D) der Verschiebung des Knopfes (1) ausgerichtet, und positioniert, um in der Phase der mechanischen Verankerung eine Spannung auf eine Seite des Kontaktträgers (2) auszuüben, dessen Bestandteil, der senkrecht auf die Verschiebungsrichtung des Knopfes (1) ausgerichtet ist, den Kontaktträger (2) gegen den Knopf (1) presst.

2. Elektromagnetisches Gerät vom Typ Tag-/Nacht-Schütz mit einem System zur manuellen Steuerung nach dem vorhergehenden Anspruch, **dadurch gekennzeichnet, dass** das Schwingungsschutzblatt (11) einstückig mit dem Knopf (1) ist.

3. Elektromagnetisches Gerät vom Typ Tag-/Nacht-Schütz mit einem System zur manuellen Steuerung nach Anspruch 1, **dadurch gekennzeichnet, dass** die Rückstellmittel zwischen der erzwungenen Position und der automatischen Position Teil des Knopfes (1) sind.

4. Elektromagnetisches Gerät vom Typ Tag-/Nacht-Schütz mit einem System zur manuellen Steuerung nach dem vorhergehenden Anspruch, **dadurch gekennzeichnet, dass** die Rückstellmittel aus einem flexiblen Blatt (3) bestehen, das den Knopf (1) überragt, und von dem ein freies Ende (4) vorgesehen ist, um mit einem Anschlag (5) in Kontakt zu treten, der mit einem festen Teil des Geräts in der Phase der mechanischen Verankerung des Knopfes (1) mit dem mobilen Kontaktträger (2) fest verbunden ist.

5. Elektromagnetisches Gerät vom Typ Tag-/Nacht-Schütz mit einem System zur manuellen Steuerung nach dem vorhergehenden Anspruch, **dadurch gekennzeichnet, dass** das flexible Rückstellblatt (3) eine Geometrie mit mindestens zwei Abschnitten (7, 6) aufweist, die eine doppelte Verformung ermöglichen.

6. Elektromagnetisches Gerät vom Typ Tag-/Nacht-Schütz mit einem System zur manuellen Steuerung nach dem vorhergehenden Anspruch, **dadurch gekennzeichnet, dass** das flexible Blatt (3) einen ersten Abschnitt (7) mit parallelem Verlauf zur Richtung (D) der Verschiebung des Knopfes (1) umfasst, verbunden an diesen Letzteren durch einen Verbindungsabschnitt (8), und einen zweiten Abschnitt mit senkrechtem Verlauf (6) zu der Richtung (D), der das freie Ende (4) des flexiblen Rückstellblatts (3) umfasst.

7. Elektromagnetisches Gerät vom Typ Tag-/Nacht-Schütz mit einem System zur manuellen Steuerung nach dem vorhergehenden Anspruch, **dadurch gekennzeichnet, dass** der Knopf (1) mit mindestens einem Anschlag (10) ausgestattet ist, der mit einem Abschnitt des flexiblen Rückstellblatts (3) zusammenarbeitet.

8. Elektromagnetisches Gerät vom Typ Tag-/Nacht-Schütz mit einem System zur manuellen Steuerung nach einem der Ansprüche 4 und 5, **dadurch gekennzeichnet, dass** das flexible Rückstellblatt (3) in Form eines Y konfiguriert ist, wobei jeder Arm (28, 29) der Gabel mit einem Anschlag (30, 31) zusammenarbeitet, der mit einem festen Teil des Geräts in der Phase der mechanischen Verankerung des Knopfes (1) mit dem mobilen Kontaktträger (2) fest verbunden ist, wobei der Stumpf (27) mit dem Knopf (1) verbunden ist.

9. Elektromagnetisches Gerät vom Typ Tag-/Nacht-Schütz mit einem System zur manuellen Steuerung nach einem der Ansprüche 5 bis 8, **dadurch gekennzeichnet, dass** die verschiedenen Abschnitte des flexiblen Rückstellblatts (3) einen im Wesentlichen konstanten Schnitt aufweisen.

10. Elektromagnetisches Gerät vom Typ Tag-/Nacht-Schütz mit einem System zur manuellen Steuerung nach einem der Ansprüche 4 bis 9, **dadurch gekennzeichnet, dass** das flexible Rückstellblatt (3) einstückig mit dem Knopf (1) ist.

11. Elektromagnetisches Gerät vom Typ Tag-/Nacht-Schütz mit einem System zur manuellen Steuerung nach dem vorhergehenden Anspruch, **dadurch gekennzeichnet, dass** der Knopf (1), ausgestattet mit dem flexiblen Rückstellblatt (3) und dem Schwingungsschutzblatt (11), ein aus Plastik geformter Teil ist.
